# FASCICULE DE BREVET EUROPEEN

(11) **EP 2 439 481 B1**
(45) Date de publication et mention de la délivrance du brevet: **01.11.2017**
(21) Numéro de dépôt: 11290435.4
(22) Date de dépôt: 26.09.2011
(51) Int. Cl.: F41J 13/00, F42B 35/00

(54) **Système et procédé de récupération d'un obus**
System und Verfahren zum Auffangen von Artilleriegeschossen
System and and proces for recovering an artillery projectile

(30) Priorité: 11.10.2010 FR 1004007
(43) Date de publication de la demande: 11.04.2012
(73) Titulaire: NEXTER Munitions, 78000 Versailles (FR)
(72) Inventeur: Masson, Jean-Pierre, 18023 Bourges Cedex (FR)
(74) Mandataire: Célanie, Christian

(56) Documents cités:
- DE-A1- 1 453 821
- JP-B- 6 033 997
- US-A1- 2002 139 182
- US-A1- 2006 000 136

## Description

Le secteur technique de l'invention est celui des tests d'obus nécessitant une récupération des obus. L'invention concerne notamment la récupération d'obus de moyen calibre.

Pour tester des mécanismes internes aux obus ou des comportements d'obus, un tir est généralement réalisé en plein air par un canon, le canon étant orienté pour que l'obus atterrisse dans un espace aménagé avec de la terre meuble.

Ce mode de récupération des obus est cependant peu pratique car il nécessite d'aménager un champ de tir dans lequel une aire de récupération suffisamment grande est prévue pour pallier les imprécisions du tir. La réalisation d'un champ de tir en plein air pour réaliser des tests sur les obus a l'inconvénient d'occuper un espace important et nuit à la confidentialité des essais.

L'obus atterrissant dans la terre meuble est rayé ou légèrement déformé mais son enveloppe reste globalement intacte. Il est ainsi possible de réaliser des vérifications de mécanismes internes à l'obus. Un inconvénient est que la décélération peut être trop importante et que cette décélération n'est pas maîtrisée et ne peut pas être réglée. Certains éléments, tels des pièces en mouvement l'une par rapport à l'autre, dans un mécanisme, peuvent alors être endommagés .

Il est aussi possible de récupérer des modules électroniques d'enregistrement de signaux fournis par des capteurs, les modules et les capteurs étant disposés à l'intérieur de l'obus. Un inconvénient est que les conditions de test restent limitées aux conditions propres au champ de tir en plein air, telles que les intempéries ou les obstacles naturels. Il est ainsi très difficile voire impossible de simuler précisément des obstacles parasites déterminés.

Le document JP-633997 concerne un système récupérateur de projectile ayant une architecture très particulière. Le récupérateur comporte un tube frein C dans lequel on tire avec l'arme A. L'arme est reliée au tube frein C par un adaptateur B. Le projectile a un calibre proche de celui du tube frein C dont le tube interne est conçu pour laisser un jeu d'environ 1 mm. Le tube frein C est prolongé par un tube amortisseur D qui incorpore des moyens de guidage du projectile comprenant un rail supérieur et une gouttière inférieure. Le freinage dans le tube C est un freinage pneumatique.

Le document US-2006/0000136 décrit un dispositif de test multi paramètres d'un projectile non pas une arme réelle, mais un simulateur de tir utilisant une source de pression gazeuse et un tube accélérateur et permettant de communiquer à un projectile une vitesse donnée, une rotation donnée et une température donnée. Des capteurs permettent de mesurer la vitesse et la trajectoire du projectile. Le but est de tester un projectile ou de recréer des conditions d'un tir. Le dispositif est prolongé par un piège à balles formé de tubes renfermant des matériaux de freinage (mousse, plastique, sable...) .

Le document US-6722195 décrit un système et une méthode de récupération de projectiles.

Le document US-4345460 décrit un système de récupération de projectiles multi-calibres. À partir du document US 2006 0000136 la présente invention a pour but de pallier un ou plusieurs des inconvénients de l'art antérieur.

Ainsi, l'invention a pour objet un dispositif de récupération d'un obus à tester, l'obus étant tiré par un canon et récupéré à l'aide d'un récupérateur, caractérisé en ce que le récupérateur comprend une entrée d'accès à un premier bloc de freinage constitué par un matériau solide amortisseur, ce récupérateur étant par ailleurs destiné à récupérer l'obus équipé de moyens assurant une réduction de sa portance et une augmentation de sa traînée.

Selon une réalisation de l'invention, le matériau amortisseur du premier bloc est constitué par de la mousse de densité choisie en fonction de sa capacité d'amortissement de l'obus.

Selon une autre réalisation de l'invention, les moyens assurant une réduction de portance et une augmentation de traînée sont constitués par un organe qui est un bouchon vissé à la place d'un nez de l'obus, le bouchon comprenant une partie filetée prolongée par une partie cylindrique de diamètre (D3) inférieur ou égal au diamètre (D2) du corps de l'obus, la partie cylindrique se terminant par une face avant plate.

Selon encore une autre réalisation de l'invention, le dispositif comprend au moins un obstacle disposé sur la trajectoire de l'obus, en avant de l'entrée du récupérateur.

Selon encore une autre réalisation de l'invention, le dispositif comporte un ensemble de capteurs de vitesse en liaison avec un module électronique d'enregistrement et de traitement des données déterminant la décélération de l'obus lors de la traversée du premier bloc.

Selon encore une autre réalisation de l'invention, le dispositif comprend un conduit à l'intérieur duquel est mis en place le premier bloc de réception.

Selon encore une autre réalisation de l'invention, le dispositif comprend au moins deux conduits axialement alignés et rendus solidaires l'un de l'autre par des moyens de solidarisation.

Selon encore une autre réalisation de l'invention, chaque conduit est réalisé sous la forme de deux demi-coques symétriques par rapport à un plan diamétral et pouvant être ouvertes.

Selon encore une autre réalisation de l'invention, le premier bloc est constitué par un empilement de rondelles identiques réalisées dans le matériau amortisseur.

Selon encore une autre réalisation de l'invention, le dispositif comprend un deuxième bloc constitué par un matériau solide amortisseur et disposé en face de la sortie du conduit, le premier bloc de longueur (L1) déterminée étant destiné à freiner l'obus, le deuxième bloc de longueur (L3) déterminée, étant destiné à arrêter l'obus.

L'invention concerne également un procédé de récupération d'un obus à tester mettant en oeuvre un dispositif de récupération selon l'une des revendications précédentes, caractérisé en ce que :
- on dispose un récupérateur en face et à distance d'un canon,
- on équipe le récupérateur d'un premier bloc de freinage de l'obus d'un matériau solide amortisseur de capacité d'amortissement déterminée et de longueur d'amortissement déterminée,
- on équipe l'obus renfermant un module à tester avec des moyens assurant une réduction de sa portance et d'augmentation de sa traînée,
- on tire l'obus à l'aide du canon,
- on récupère l'obus après son arrêt dans le récupérateur.

Avantageusement, lorsqu'on équipe le récupérateur :
- on réalise le premier bloc par un empilement d'au moins deux rondelles identiques réalisées dans le matériau amortisseur ;
- on met en place le premier bloc, à l'intérieur d'un conduit du récupérateur.

Avantageusement encore, après un tir, on évacue les rondelles hors du conduit pour les remplacer par des rondelles neuves, la mise en place et l'évacuation des rondelles se faisant par une seule et même opération en poussant axialement au travers du tube les rondelles usées à l'aide des rondelles neuves.

Un premier avantage de l'invention réside dans le fait que la récupération de l'obus peut être réalisée avec un encombrement réduit.

Un autre avantage de l'invention réside dans le fait que le niveau de décélération de l'obus est réglable.

Un autre avantage de l'invention réside dans le fait qu'il est possible de simuler des obstacles naturels.

Un autre avantage encore de l'invention réside dans le fait qu'il est facile de procéder rapidement à une série d'essais, la récupération du projectile étant facilitée et le remplacement du matériau amortisseur également.

D'autres caractéristiques, avantagés in détails de l'invention seront mieux compris à la lecture du complément de description qui va suivre de modes de réalisation donnés à titre d'exemple en relation avec des dessins sur desquels :
- les figures 1, 2 et 3 représentent chacune une vue de côté d'un exemple de système de tir et de récupération de projectile selon l'invention;
- les figures 4 et 5 représentent chacune une vue en coupe d'un conduit de récupération de projectile selon l'invention ;
- la figure 6 représente une vue en perspective d'un tube de récupération de projectile selon l'invention ;
- les figures 7 et 8 représentent chacune une vue de côté d'un exemple de projectile modifié selon l'invention ;
- la figure 9 représente une vue de côté d'un projectile non modifié;
- la figure 10 est un schéma représentant un exemple de module électronique de mesure embarqué dans un obus à tester;
- la figure 11 représente une vue de côté d'un exemple de bouchon selon l'invention;
- la figure 12 montre une vue de côté d'un autre exemple de projectile modifié selon l'invention;
- la figure 13 représente un exemple de procédé de test d'un obus selon l'invention ;
- les figures 14 et 15 représentent un conduit en deux parties destiné à recevoir un bloc de matériau amortisseur ;
- la figure 16 représente une vue en perspective d'un bloc formé par des rondelles de matériau amortisseur.

L'invention va à présent être décrite. Comme représenté à la figure 1, un obus 1 à tester est tiré par un canon 3 dans la direction d'un récupérateur 2 de l'obus. Le canon 3 et le récupérateur 2 sont notamment représentés en coupe sur la figure 1. Le tir est réalisé à une distance L4 déterminée entre la bouche 4 du canon 3 et l'entrée 5 du récupérateur 2.

On désigne par obus une munition d'au moins 20 mm de diamètre. Les obus 1 tirés et récupérés de manière à pouvoir être testés, sont par exemple des obus de moyen calibre (de diamètre compris entre 20 mm et 50 mm). Il est important en particulier que l'obus ne soit pas brisé en plusieurs morceaux ou écrasé lorsqu'on cherche à le tester. La ceinture 60 de l'obus sera rayée par le passage de l'obus dans le tube mais l'enveloppe formée par le corps de l'obus restera sensiblement intacte. A titre d'exemple non limitatif, un obus de 40 mm de diamètre peut avoir une masse de 1 kg, cet obus pouvant être tiré à une vitesse longitudinale initiale de 1 050 m/s et avec une vitesse de rotation de 1 000 tr/s.

Les tests qui nécessitent la récupération de l'obus intact, et qui seront décrits davantage par la suite, ont par exemple pour but de vérifier qu'un mécanisme intérieur à l'obus 1 soit correctement positionné, comme par exemple un dispositif de sécurité et d'armement d'une fusée. Un autre test peut aussi concerner la collecte de mesures de décélérations visant par exemple à valider le comportement de l'obus après impact contre un obstacle (mesure du profil de décélération).

L'obus 1 est équipé d'un moyen de réduction de sa portance et d'augmentation de sa traînée qui sera décrit par la suite.

Le récupérateur 2 comprend une entrée 5 d'accès à un premier bloc 9 de freinage constitué par un matériau solide amortisseur. L'obus tiré par le canon pénètre dans le récupérateur par l'entrée 5 et est alors freiné par le matériau solide amortisseur. L'entrée a par exemple un diamètre de 300 mm pour un obus de moyen calibre.

Le canon 3 comprend une sortie, également désignée par bouche 4, disposée à une distance L4 déterminée de l'entrée 5 du récupérateur 2. Cette distance L4 est par exemple comprise entre quelques mètres et 100 m pour un obus de moyen calibre et un diamètre d'entrée de récupérateur de 300 mm. Avec un diamètre d'entrée 5 de 400 mm, le tir pourrait être réalisé jusqu'à une distance d'environ 350 m.

La distance L4 entre la bouche 4 du canon 3 et l'entrée 5 du récupérateur 2, prise par exemple de quelques mètres ou de quelques dizaines de mètres, permet d'avoir un dispositif de récupération avec des dimensions réduites par rapport aux tests effectués sur un champ de tir en plein air.

La distance de tir peut être augmentée ou diminuée en fonction des besoins du test et de la précision de l'obus.

Le canon 3 peut par exemple être orienté horizontalement ou avec un angle A1 déterminé par rapport à l'horizontale. L'orientation du canon est réglée de façon à ce que l'obus 1 pénètre à l'intérieur du récupérateur 2 dont l'entrée 5 est à la distance déterminée L4 de la bouche du canon 3.

Le fait de réduire la portance permet notamment d'avoir une précision accrue à courte portée du fait que l'obus, bien que freiné, est moins dévié par l'air entre la bouche 4 du canon et l'entrée 5 du récupérateur. La distance réduite L4, par rapport à un champ de tir en plein air, permet aussi d'augmenter la précision sur la trajectoire. Ainsi, la surface de l'entrée 5 de récupération peut être optimisée du fait de l'augmentation de la précision.

De plus, comme cela sera précisé par la suite, le fait de réduire la portance de l'ogive de l'obus permet de réduire sa déviation lors de sa trajectoire à l'intérieur d'un matériau amortisseur. Ceci permet de limiter les dimensions transversales du récupérateur.

Le récupérateur 2 comprend par exemple, comme représenté à la figure 1, un conduit 8 disposé autour du premier bloc 9 de freinage, le conduit 8 comprenant une entrée correspondant à l'entrée 5 du récupérateur 2. Le conduit 8 ouvert à ses deux extrémités, comprend une sortie 6 délimitant la fin du premier bloc 9 de freinage. L'obus 1 pénètre par la première extrémité 5 du conduit 8 pour ressortir par la deuxième extrémité 6. L'obus arrive alors dans un deuxième bloc 10 de freinage et d'arrêt de l'obus.

Le deuxième bloc 10 est constitué par un matériau solide amortisseur et est disposé en face de la sortie 6 du conduit 8. Le deuxième bloc peut être disposé à distance de la sortie 6 du conduit 8. Le premier bloc 9 de longueur L1 et de capacité d'amortissement déterminées est destiné à freiner l'obus 1. Le deuxième bloc 10 de longueur L3 et de capacité d'amortissement déterminées, est destiné à poursuivre le freinage puis à arrêter l'obus 1. Ce deuxième bloc peut être omis si le premier bloc est conçu pour arrêter à lui seul l'obus.

Pour des commodités de réalisation, de manière non limitative, le premier bloc est constitué par un empilement de rondelles identiques, ayant un diamètre légèrement inférieur à celui du conduit 8, et réalisées avec le matériau amortisseur. Ces rondelles pourront avoir une épaisseur de l'ordre de 100 mm.

De même, le deuxième bloc sera avantageusement constitué par un empilement de plaques de matériau amortisseur.

Le conduit 8 a une longueur qui dépend de la capacité d'amortissement du matériau du premier bloc 9 ainsi que des caractéristiques (masse et vitesse) de l'obus 1 et aussi des besoins de décélération du test d'obus à conduire.

Par exemple, pour un obus de moyen calibre (calibre compris entre 20 mm et 50 mm), le conduit aura une longueur de 6 à 12 m pour un diamètre de 300 mm. Il est rempli sur toute sa longueur par des rondelles de matériau amortisseur (environ 60 rondelles pour 6 m de longueur de conduit).

On place à la sortie 6 du conduit 8 un deuxième bloc 10 formé d'une cinquantaine de plaques de matériau amortisseur de même nature que celui du premier bloc. Chacune de ces plaques aura une épaisseur de l'ordre de 100 mm. Le deuxième bloc aura ainsi une longueur de 4 à 8 m.

La longueur totale L2 occupée par un matériau amortisseur est déterminée de façon à freiner l'obus jusqu'à l'arrêt de l'obus à l'intérieur du matériau amortisseur et de préférence à l'intérieur du matériau amortisseur du deuxième bloc 10.

La longueur L1 de matériau amortisseur à l'intérieur du conduit 8 est en effet choisie de façon à freiner l'obus, de préférence sans l'arrêter, la récupération étant alors réalisée plus facilement dans le bloc de freinage 10 à la suite du conduit 8. Il est plus facile en effet de récupérer l'obus en dehors du conduit 8 entre les plaques du deuxième bloc 10. Le matériau amortisseur du conduit 8 peut aussi plus facilement être changé. Il suffit en effet après un tir d'évacuer les rondelles formant le premier bloc 9 hors du conduit 8 pour les remplacer par des rondelles neuves.

Compte tenu du jeu entre la paroi du conduit 8 et les rondelles, la mise en place et l'évacuation des rondelles se ferra par une seule et même opération, en poussant axialement au travers du conduit 8 les rondelles usées à l'aide des rondelles neuves. Les rondelles neuves sont introduites au niveau de l'entrée 5 du conduit. Leur avance pousse les rondelles usagées au travers de la sortie 6.

Le bloc de freinage 10 est par exemple fixé à une structure rigide, par exemple par des sangles de serrage.

Le récupérateur 2 peut par exemple comprendre un ou plusieurs blocs de freinage constitués par de la mousse de même densité mais on pourrait aussi imaginer d'utiliser des densités de mousse différentes notamment lors des phases de dimensionnement du récupérateur 2.

Le conduit 8 a une paroi en acier par exemple d'une épaisseur E1 de 20 mm à 30 mm. Une épaisseur de 20 mm est par exemple préférée.

Le conduit est par exemple réalisé par un conduit cylindrique 8 comme représenté à la figure 4. Le conduit 8 pourrait aussi être remplacé par un conduit 48 de section polygonale, par exemple octogonale, dans lequel est disposé le bloc de freinage, comme représenté à la figure 5.

Le conduit a un diamètre D1 de passage de l'obus 1 accueillant le bloc de freinage, ce dernier a une section de même forme que celle du conduit.

Un jeu fonctionnel J1 est par exemple réalisé entre le bloc de freinage 9 et le conduit, le bloc étant de même section que le conduit 8. Ce jeu J1 permet par exemple d'installer facilement un bloc de freinage dans le conduit. Ce jeu J1 est par exemple de quelques millimètres, comme par exemple de 5 mm. Le diamètre D1 du conduit sera par exemple d'au moins 300 mm.

La figure 6 montre un conduit 8 constitué de plusieurs tronçons 46a et 46b reliés deux à deux par des boulons 47. On peut ainsi facilement faire varier la longueur L1 du conduit 8 de réception en fonction des besoins d'un test déterminé.

Ce mode de réalisation permet aussi de définir un dispositif de récupération dans lequel l'obus est stoppé à l'intérieur du conduit. En effet, en prévoyant des tronçons 46a et 46b de longueur réduite (par exemple de 2 m de long maximum), il devient possible de déterminer dans quel tronçon s'est arrêté l'obus.

Il suffit pour cela de prévoir des capteurs 15 de passage de l'obus, par exemple des bobines parcourues par un courant électrique et disposées à chaque extrémité d'un tronçon. Chaque bobine 15 détectera le passage de l'obus en raison du courant induit provoqué par la masse de l'obus. Ce mode de capteur 15 à bobine permet également de mesurer la vitesse de passage de l'obus 1. Il suffit pour cela de prévoir à chaque extrémité du tronçon, non pas une, mais deux bobines séparées d'une distance connue.

Comme représenté aux figures 14 et 15, on pourrait aussi à titre de variante réaliser chaque tronçon 46c du conduit sous la forme de deux demi-coques 42 et 43 symétriques par rapport à un plan diamétral.

La figure 14 est une représentation en coupe transversale et la figure 15 est une vue de côté du tronçon 46c. Les demi-coques pourront être ouvertes (par exemple être dotées d'une charnière 40) pour permettre un remplacement d'une partie du premier bloc amortisseur 9. Un élément de verrouillage 41 maintient les deux demi-coques 43 et 42 en place. L'élément de verrouillage 41 est par exemple un boulon passant par des trous réalisés sur un bord des demi-coques 42 et 43. Les demi-coques sont par exemple des demi-cylindres coupés selon leur longueur.

Des rondelles 61 formant un bloc 9 de matériau amortisseur sont représentées à la figure 16. Un conduit 8 sera par exemple rempli par de telles rondelles 61 cylindriques de même épaisseur et de diamètre légèrement inférieur au diamètre intérieur du conduit 8.

Le conduit 8 est fixe par rapport au sol et monté pour cela sur une structure permettant le positionnement de l'axe du conduit par exemple d'une façon alignée avec le tube 3 de l'arme.

Le matériau amortisseur utilisé pour réaliser les rondelles du premier bloc 9 est par exemple un matériau formé de fibres agglomérées (par exemple de fibres de bois séchées), matériau ayant une densité supérieure ou égale à 160 kg/m3 (pour un obus de 40 mm de calibre).

Si l'obus est de calibre moindre (calibre de 25 mm par exemple), on pourra utiliser un matériau amortisseur ayant une densité moindre par exemple une densité supérieure ou égale à 70 kg/m3.

La densité est adaptée au type d'obus à arrêter et à la nature des essais à réaliser. Une densité de matériau amortisseur est par exemple choisie plus importante en fonction de l'augmentation de la masse d'un nouveau type d'obus à tester ou bien d'une décélération plus forte à appliquer à l'obus.

L'Homme du Métier déterminera aisément par essais successifs la densité la plus adaptée à un nouveau type d'obus à récupérer.

La figure 2 représente un autre exemple de réalisation d'un dispositif de récupération selon l'invention dans lequel le conduit 8 est absent. Un bloc de freinage 9 sert pour ralentir et arrêter l'obus 1. Ce ou ces blocs sont par exemple maintenus contre un plateau 49 fixe par rapport au sol. Un bloc est par exemple maintenu sur le plateau 49 par une structure rigide ou par des sangles 7. Le bloc de freinage de longueur déterminée a par exemple une section de surface déterminée autorisant une déviation de l'obus lors de son freinage.

La mise en place sur l'obus de moyens de réduction de la portance permet de réduire le risque de déviation de l'obus, ce qui permet d'utiliser un conduit 8 de diamètre raisonnable, donc de réduire le volume du bloc de solide amortisseur, et également de sécuriser le dispositif de récupération. En effet, avec la solution précédente (sans conduit), si l'obus dévie transversalement, il peut sortir du bloc de freinage pour finir librement sa course dans l'air si le bloc de freinage sans conduit n'a pas des dimensions suffisamment importantes.

Le dispositif de récupération peut aussi incorporer des obstacles 14 disposés sur la trajectoire 33 de l'obus en amont du bloc 9. Ceci permet par exemple de tester des équipements internes à l'obus et de contrôler l'état de l'obus après un impact sur une cible.

La trajectoire 33 de l'obus est prédéterminée par calcul. La perte de vitesse et la perte de hauteur sont notamment prises en compte. Les obstacles 14 sont par exemple disposés entre la bouche 4 du canon 3 et l'entrée 5 du récupérateur 2.

Les obstacles 14 simulés sont par exemple réalisés par des plaques par exemple en bois d'une épaisseur de quelques millimètres ou de quelques centimètres ou par des fines feuilles de métal d'une épaisseur allant de 0,1 mm à quelques millimètres. L'état du percuteur peut notamment être vérifié après la récupération de l'obus.

Un ensemble 13 de mesure est par exemple installé à l'intérieur de l'obus 1 pour mesurer une décélération subie. Un exemple d'ensemble 13 de mesure est représenté à la figure 10. Pour tester et mesurer des données représentatives d'un comportement de l'obus 1, celui-ci incorpore par exemple un capteur 27 de décélération fournissant des signaux représentatifs des décélérations subies par l'obus 1.

Les signaux sont transmis, via au moins une liaison 32 de communication, à un module 30 électronique de traitement et d'enregistrement de données de test. Des lignes 32 de communication relient par exemple des ports 28 d'entrée et de sortie aux capteurs 27. Les ports 28 communiquent par exemple avec un module de traitement 30 et une mémoire de stockage de données 29, par un bus de communication. L'ensemble 13 de mesure comprend par exemple sa propre alimentation 31. La mémoire 29 qui comprend un programme de gestion des mesures est par exemple d'autre part commandée par le module de traitement 30 pour stocker des données. Après une récupération de l'ensemble 13, les données stockées seront par exemple récupérées par les ports 28 d'entrée et de sortie de données.

Un autre test pouvant être réalisé sur les obus concerne par exemple la vérification du positionnement d'un mécanisme interne à l'obus. Pour que ce mécanisme puisse par exemple s'armer, la distance L4 entre la bouche 4 du canon et l'entrée 5 du récupérateur, est prise supérieure de quelques mètres à une distance d'armement du mécanisme à tester.

La distance L4 est par exemple prise de 80m pour vérifier un mécanisme devant s'armer au bout de 60m. L'obus est par exemple récupéré et démonté pour vérifier si le positionnement des pièces du mécanisme est correct. Un tel mécanisme s'arme par exemple par des engrenages d'entraînement de pièces mobiles les unes par rapport aux autres. Il peut s'agir par exemple d'une fusée.

La figure 3 représente un autre exemple de réalisation d'un dispositif de récupération selon l'invention dans lequel une caisse à sable 11 est disposée, par sécurité, derrière le bloc 9 de freinage notamment lors des phases de dimensionnement du récupérateur.

La caisse à sable 11 peut être disposée en sortie d'un premier bloc 9 de freinage ou après plusieurs bloc de freinage placés les uns derrière les autres.

Des capteurs de vitesse 15 sont prévus autour du bloc 9 de freinage pour mesurer le freinage de l'obus par le matériau du bloc 9. Les capteurs 15 de vitesse sont par exemple en liaison avec un module électronique 12 d'enregistrement et de traitement des données. Ce module 12 d'enregistrement et de traitement des données détermine par exemple au moins la décélération de l'obus 1 au cours de son trajet dans le bloc de freinage.

Les capteurs de vitesse sont par exemple (comme décrit précédemment) réalisés sous la forme de bobines entourant le bloc et séparées d'une distance connue.

Une interface homme machine présente, par exemple, à un opérateur, les résultats de décélérations d'obus mesurées. On peut ainsi déterminer le profil de décélération subi par l'obus, ce qui peut être exploité lors de l'étude du comportement des dispositifs embarqués dans l'obus.

Ceci pourrait aussi être utilisé pour étudier la capacité d'amortissement d'un matériau amortisseur sur une longueur L1 déterminée du bloc 9 de freinage. La caisse à sable 11 sert alors comme sécurité, dans le cas où le bloc 9 de freinage n'arrêterait pas l'obus, l'obus étant alors arrêté par la caisse à sable 11.

Des réglages successifs seront par exemple réalisés après chaque tir. Le but est par exemple de réaliser une structure comprenant un conduit 8 comprenant un premier bloc de freinage suivi d'un bloc 10 d'arrêt de l'obus, pour un obus déterminé. L'opérateur peut par exemple changer le bloc de freinage ou la nature du matériau amortisseur. L'opérateur peut aussi modifier d'autres paramètres et notamment le type de moyens de réduction de la portance et d'augmentation de la traînée.

De tels moyens de réduction de la portance et d'augmentation de la traînée de l'obus sont des moyens importants de l'invention. Ils sont réalisés par exemple sous la forme d'un organe tel un bouchon. La figure 7 montre un exemple d'obus modifié 1, un obus non modifié 45 étant représenté à la figure 9.

Sur la figure 7, le nez 25 de l'obus a été dévissé et remplacé par un bouchon 16 présentant une face avant 21 plate prolongée par une partie cylindrique 20 de diamètre D3 inférieur ou égal au diamètre D2 de l'obus 1.

Le bouchon est par exemple vissé dans le corps 26 de l'obus. Le bouchon comprend par exemple une partie 19 filetée de même diamètre et avec un filetage de même pas que le diamètre et le pas du filetage du nez 25 de l'obus.

La figure 11 montre un exemple de bouchon 16, pouvant être vissé à la place du nez 25 de l'obus. Ce bouchon a une partie 19 filetée destinée à être vissée dans le corps 26 de l'obus 1, cette partie filetée 19 se prolongeant par une partie formant un bord cylindrique 20 de diamètre D3 inférieur ou égal au diamètre D2 du corps de l'obus. La partie 20 formant le bord cylindre se termine par une face avant du bouchon qui est plate pour réduire la portance.

Un bouchon de 25 mm de diamètre réduira moins la portance qu'un bouchon de 35 mm de diamètre pour un corps 26 d'obus de diamètre 40 mm.

La solution préférée est celle d'un bouchon au diamètre de l'obus tel que représenté à la figure 12. En effet, une telle solution permet d'éliminer complètement la portance d'ogive.

On pourrait par ailleurs réaliser un corps de projectile sans bouchon mais ayant le profil représenté à la figure 12.

Ce profil permet d'éliminer la déviation de l'obus qui peut alors traverser le conduit 8 sans impacter ses parois.

Il est cependant parfois nécessaire, pour des raisons liées par exemple à des contraintes de fabrication des corps d'obus, de garder un corps d'obus de profil en ogive. Dans ce cas on ajoute à l'avant de l'ogive des moyens de réduction de portance, par exemple un bouchon. La portance n'est pas alors complètement supprimée mais elle est réduite ce qui permet de réduire aussi la déviation de l'obus, le diamètre de bouchon étant choisi de façon à assurer une réduction de déviation dans des proportions permettant d'éviter l'impact de l'obus sur la paroi du conduit.

Le fait de placer un bouchon diminue la portance du projectile et augmente aussi sa traînée. La portance et la traînée sont cependant des caractéristiques physiques d'un objet en mouvement dans un fluide. Ici les modifications de ces caractéristiques de déplacement dans un fluide ont permis d'obtenir un comportement particulier du projectile en mouvement dans un matériau solide amortisseur tel qu'un bloc de matériau fibreux.

Selon une variante de réalisation représentée à la figure 8, un chapeau 24 est soudé sur le nez 25 de l'obus modifié 44. Le chapeau 24 a par exemple une face avant plate et une partie latérale cylindrique de diamètre D4 inférieur ou égal au diamètre D2 du corps de l'obus 1. Le chapeau 24 a par exemple une partie interne 50 épousant la forme du nez 25 de l'obus.

On va considérer maintenant l'utilisation d'un conduit 8, tel qu'un tube, disposé autour du matériau amortisseur.

La diminution de la portance permet à l'obus d'avoir une vitesse de déviation transversalement à sa direction qui est moindre. Grâce à la diminution de cette vitesse transversale, le conduit 8 peut servir de guide sans que le conduit soit endommagé ou sans que l'obus soit endommagé.

En effet, des tests ont montré qu'un obus en ogive (donc sans organe de réduction de portance) dévie transversalement à sa trajectoire ce qui conduit à un impact de l'obus contre le conduit 8.

Ce choc est rédhibitoire car il détériore l'obus et fausse les résultats des essais. Le comportement du dispositif testé n'est plus en effet celui associé à un tir normal mais celui consécutif au choc.

De plus, une quantité moindre de mousse est utilisée grâce à l'utilisation du conduit qui permet de canaliser le projectile. Cela permet d'avoir un amortissement sur une longue distance sans nécessiter de trop grandes dimensions de matériau amortisseur. Le conduit non endommagé ou très peu endommagé par le projectile, peut en outre être réutilisé.

Un procédé de récupération d'un obus à tester est représenté à la figure 14. Avant l'étape de tir 34 de l'obus, une étape de préparation 37 de l'obus et du récupérateur est réalisée.

Au cours de l'étape de préparation 37, d'une part l'obus est équipé d'un organe de réduction de sa portance et d'augmentation de sa traînée, et d'autre part le récupérateur 2 de l'obus est équipé d'un matériau solide amortisseur constituant le bloc 9 de freinage.

Le nez 25 de l'obus est par exemple dévissé et remplacé par un bouchon.

Un bloc cylindrique de mousse est par exemple placé dans un conduit 8 de guidage et un bloc 10 de matériau amortisseur parallélépipédique est par exemple disposé en sortie du conduit 8.

L'étape 37 de préparation peut aussi comprendre l'incorporation dans un corps 26 de l'obus 1 d'au moins un capteur 27 de décélération. Ce capteur 27 de décélération est destiné à fournir des signaux représentatifs des décélérations subies par l'obus 1, ces signaux étant transmis, via au moins une liaison 32 de communication, à un module 30 électronique embarqué de traitement et d'enregistrement de données de test. Le module 30 est par exemple mis en route avant de refermer l'obus et de placer l'obus dans le canon pour être tiré.

Lorsque l'obus est prêt à être tiré et le récupérateur prêt à réceptionner l'obus, l'étape 34 de tir de l'obus est réalisée.

Le test peut consister à vérifier l'armement d'un mécanisme interne de l'obus après une distance de vol déterminée. Cet armement est par exemple effectué lors d'une étape 38 de parcours de l'obus entre la bouche du canon et l'entrée du récupérateur.

Une étape 39 d'amortissement permet ensuite de ralentir l'obus, plusieurs mètres ou dizaines de mètres après sa sortie du canon 3. L'amortissement est par exemple réalisé de façon à ne pas dépasser une décélération maximale déterminée.

L'obus 1 est ralenti jusqu'à ce qu'il soit arrêté. Une étape 35 de récupération peut alors avoir lieu. Le fait de tirer un obus dont la portance et la traînée sont modifiées dans un récupérateur à matériau solide amortisseur permet de réaliser des tests efficacement. C'est à dire que les tests peuvent être répétés en récupérant l'obus intact à chaque fois ou selon une très forte probabilité.

Après avoir récupéré l'obus 1, l'opérateur peut alors réaliser toutes sortes de tests 36 sur celui-ci.

Une nouvelle étape 37 de préparation d'un obus et du récupérateur est par exemple ensuite réalisée. Le matériau amortisseur est ainsi changé après chaque tir.

Les réglages peuvent aussi comprendre un réglage du type de dispositif d'augmentation de la traînée et de réduction de la portance. Le fait de modifier la portance de l'obus modifie aussi sa trajectoire dans le matériau amortisseur. En diminuant la portance, la trajectoire devient notamment plus rectiligne.

Pour augmenter la distance de freinage de l'obus, un conduit peut par exemple être allongé en ajoutant des tronçons 48 de conduit supplémentaires. Le conduit peut aussi être réduit en retirant un ou plusieurs tronçons 48.

Après avoir réglé le dispositif de tir avec les nouveaux paramètres, une nouvelle étape de tir est par exemple réalisée.

Lorsque les résultats de test sont satisfaisants, l'opérateur peut alors démarrer une série de tests sur ce nouvel obus à tester.

Il doit être évident pour l'homme du métier que la présente invention permet d'autres variantes de réalisation. Par conséquent, les présents modes de réalisation doivent être considérés comme illustrant l'invention définie par les revendications jointes.

## Revendications

1. Système de récupération d'un obus (1) tester, comprenant ledit obus, un canon(3) et un récupérateur (2), l'obus étant tiré par le canon (3) et récupéré à l'aide du récupérateur (2), le canon étant disposé à une distance du récupérateur (2) qui comprend une entrée (5) d'accès à un premier bloc (9) de freinage constitué par un matériau solide amortisseur, ce récupérateur étant par ailleurs destiné à récupérer l'obus (1), ledit obus étant équipé de moyens (16, 24) assurant une réduction de sa portance et une augmentation de sa traînée.

2. Système de récupération selon la revendication 1, **caractérisé en ce que** le matériau amortisseur du premier bloc (9) est constitué par de la mousse de densité choisie en fonction de sa capacité d'amortissement de l'obus.

3. Système de récupération selon la revendication 1 ou 2, **caractérisé en ce que** les moyens assurant une réduction de portance et une augmentation de traînée sont constitués par un organe (16) qui est un bouchon (16) vissé à la place d'un nez (25) de l'obus, le bouchon comprenant une partie filetée (19) prolongée par une partie cylindrique (20) de diamètre (D3) inférieur ou égal au diamètre (D2) du corps (26) de l'obus, la partie cylindrique (20) se terminant par une face avant (21) plate.

4. Système de récupération selon une des revendications 1 à 3, **caractérisé en ce qu'**il comprend au moins un obstacle (14) disposé sur la trajectoire (33) de l'obus (1), en avant de l'entrée (5) du récupérateur.

5. Système de récupération selon l'une des revendications 1 à 4, **caractérisé en ce qu'**il comporte un ensemble de capteurs (15) de vitesse en liaison avec un module électronique (12) d'enregistrement et de traitement des données déterminant la décélération de l'obus (1) lors de la traversée du premier bloc (9).

6. Système de récupération selon l'une des revendications 1 à 5, **caractérisé en ce qu'**il comprend un conduit (8) à l'intérieur duquel est mis en place le premier bloc (9) de réception.

7. Système de récupération selon la revendications 6, **caractérisé en ce qu'**il comprend au moins deux conduits axialement alignés et rendus solidaires l'un de l'autre par des moyens de solidarisation.

8. Système de récupération selon la revendication 7, **caractérisé en ce que** chaque conduit (46c) est réalisé sous la forme de deux demi-coques (42, 43) symétriques par rapport à un plan diamétral et pouvant être ouvertes.

9. Système de récupération selon l'une des revendications 6 à 8, **caractérisé en ce que** le premier bloc est constitué par un empilement de rondelles (61) identiques réalisées dans le matériau amortisseur

10. Système de récupération selon l'une des revendications 6 à 9, **caractérisé en ce qu'**il comprend un deuxième bloc (10) constitué par un matériau solide amortisseur et disposé en face de la sortie (6) du conduit (8), le premier bloc (9) de longueur (L1) déterminée étant destiné à freiner l'obus (1), le deuxième bloc (10) de longueur (L3) déterminée, étant destiné à arrêter l'obus (1).

11. Procédé de récupération d'un obus (1) à tester mettant en oeuvre un système de récupération d'un obus à tester selon l'une des revendications précédentes, système comprenant ledit obus, un canon (3) et un récupérateur (2), l'obus étant tiré par le canon (3) et récupéré à l'aide du récupérateur (2), procédé comprenant les étapes:
- on dispose le récupérateur (2) en face et à distance d'un canon (3),
- on équipe le récupérateur (2) d'un premier bloc (9) de freinage de l'obus (1) d'un matériau solide amortisseur de capacité d'amortissement déterminées et dé longueur d'amortissement déterminée,
- on équipe l'obus renfermant un module à tester avec des moyens (16, 24) assurant une réduction de sa portance et d'augmentation de sa traînée,
- on tire l'obus (1) à l'aide du canon,
- on récupère l'obus (1) après son arrêt dans le récupérateur (2).

12. Procédé de récupération selon la revendication 11, **caractérisé en ce que** lorsqu'on équipe le récupérateur .
- on réalise le premier bloc par un empilement d'au moins deux rondelles identiques réalisées dans le matériau amortisseur ;
- on met en place le premier bloc, à l'intérieur d'un conduit du récupérateur.

13. Procédé de récupération selon la revendication 12, **caractérisé en ce que**, après un tir, on évacue les rondelles hors du conduit pour les remplacer par des rondelles neuves, la mise en place et l'évacuation des rondelles se faisant par une seule et même opération en poussant axialement au travers du tube les rondelles usées à l'aide des rondelles neuves.

## Patentansprüche

1. System zur Rückgewinnung eines zu testenden Geschosses (1), aufweisend das genannte Geschoss, eine Kanone (3) und einen Rekuperator (2), wobei das Geschoss von dem Kanone (3) abgeschossen wird und mit Hilfe des Rekuperators (2) zurückgewonnen wird, wobei die Kanone in einem Abstand zu dem Rekuperator (2) angeordnet ist, welcher einen Eingang (5) zum Zugang zu einem ersten Bremsblock (9) aufweist, welcher von einem festen Dämpfungsmaterial gebildet wird, wobei dieser Rekuperator außerdem dafür vorgesehen ist, das Geschoss (1) zurückzugewinnen, wobei das genannte Geschoss mit Mitteln (16, 24) ausgerüstet ist, welche eine Verringerung seiner Reichweite und eine Erhöhung seines Luftwiderstandes gewährleisten.

2. Rückgewinnungssystem nach Anspruch 1, **dadurch gekennzeichnet, dass** das Dämpfungsmaterial des ersten Blocks (9) aus Schaum gebildet ist, dessen Dichte in Abhängigkeit von seinem Vermögen zur Dämpfung des Geschosses gewählt wird.

3. Rückgewinnungssystem nach Anspruch 1 oder 2, **dadurch gekennzeichnet, dass** die Mittel, welche eine Verringerung seiner Reichweite und eine Erhöhung seines Luftwiderstandes gewährleisten, von einem Element (16) gebildet werden, welches eine Kappe (16) ist, die anstelle einer Spitze (25) des Geschosses angeschraubt ist, wobei die Kappe einen Gewindeabschnitt (19) aufweist, welcher durch einen zylindrischen Abschnitt (20) mit einem Durchmesser (D3) kleiner oder gleich dem Durchmesser (D2) des Körpers (26) des Geschosses verlängert ist, wobei der zylindrische Abschnitt (20) an einer vorderen ebenen Fläche (21) endet.

4. Rückgewinnungssystem nach einem der Ansprüche 1 bis 3, **dadurch gekennzeichnet, dass** es mindestens ein Hindernis (14) aufweist, welches in der Flugbahn (33) des Geschosses (1) vor dem Eingang (5) des Rekuperators angeordnet ist.

5. Rückgewinnungssystem nach einem der Ansprüche 1 bis 4, **dadurch gekennzeichnet, dass** es einen Satz von Geschwindigkeitssensoren (15) in Verbindung mit einem elektronischen Modul (12) zur Aufzeichnung und Verarbeitung von Daten aufweist, welche die Verzögerung des Geschosses (1) beim Durchqueren des ersten Blocks (9) bestimmen.

6. Rückgewinnungssystem nach einem der Ansprüche 1 bis 5, **dadurch gekennzeichnet, dass** es ein Rohr (8) aufweist, in dessen Inneren der erste Aufnahmeblock (9) angeordnet ist.

7. Rückgewinnungssystem nach Anspruch 6, **dadurch gekennzeichnet, dass** es mindestens zwei Rohre (6) aufweist, welche axial ausgerichtet sind und durch Verbindungsmittel fest miteinander verbunden sind.

8. Rückgewinnungssystem nach Anspruch 7, **dadurch gekennzeichnet, dass** jedes Rohr (46c) in der Form von zwei Halbschalen (42, 43) ausgeführt ist, welche symmetrisch in Bezug auf eine diametrale Ebene sind und offen sein können.

9. Rückgewinnungssystem nach einem der Ansprüche 6 bis 8, **dadurch gekennzeichnet, dass** der erste Block von einem Stapel runder, identischer Scheiben (61), welche in einem Dämpfungsmaterial ausgeführt sind, gebildet ist.

10. Rückgewinnungssystem nach einem der Ansprüche 6 bis 9, **dadurch gekennzeichnet, dass** es einen zweiten Block (10) aufweist, welcher von einem festen Dämpfungsmaterial gebildet wird und vor dem Ausgang (6) des Rohrs (8) angeordnet ist, wobei der erste Block (9) von vorbestimmter Länge (L1) dafür vorgesehen ist, das Geschoss (1) zu bremsen, wobei der zweite Block (10) von vorbestimmter Länge (L3) dafür vorgesehen ist, das Geschoss (1) zu stoppen.

11. Verfahren zur Rückgewinnung eines zu testenden Geschosses (1) unter Verwendung eines Systems zur Rückgewinnung eines zu testenden Geschosses nach einem der vorhergehenden Ansprüche, wobei das System des genannte Geschoss, eine Kanone (3) und einen Rekuperator (2) aufweist, wobei das Geschoss von der Kanone (3) abgeschossen wird und mit Hilfe des Rekuperators (2) zurückgewonnen wird, wobei das Verfahren die folgenden Schritte aufweist:
- Anordnen des Rekuperators (2) gegenüber und in Abstand einer Kanone (3),
- Ausrüsten des Rekuperators (2) mit einem ersten Block (9) zum Bremsen des Geschosses (1) aus einem festen Dämpfungsmaterial mit vorbestimmtem Dämpfungsvermögen und vorbestimmter Dämpfungslänge,
- Ausrüsten des Geschosses, welches ein zu testendes Modul einschließt, mit Mitteln (16, 24), welche eine Verringerung seiner Reichweite und eine Erhöhung seines Luftwiderstandes gewährleisten,
- Abfeuern des Geschosses (1) mit Hilfe der Kanone,
- Rückgewinnen des Geschosses (1) nach seinem Halt in dem Rekuperator (2).

12. Rückgewinnungsverfahren nach Anspruch 11, **dadurch gekennzeichnet, dass**, wenn der Rekuperator ausgerüstet wird:
- der erste Block durch einen Stapel von mindestens zwei runden, identischen Scheiben, welche in einem Dämpfungsmaterial ausgeführt sind, gebildet wird;
- der erste Block im Inneren des Rohrs des Rekuperators angeordnet wird.

13. Rückgewinnungsverfahren nach Anspruch 12, **dadurch gekennzeichnet, dass** nach einem Abschuss die runden Scheiben aus dem Rohr entnommen werden, um sie durch neue runde Scheiben zu ersetzen, wobei das Einsetzen und Entnehmen der runden Scheiben in ein und demselben Arbeitsschritt erfolgt, indem die benutzten runden Schreiben mit Hilfe der neuen runden Scheiben durch das Rohr hindurch gestoßen werden.

## Claims

1. A recovery system for a test shell (1), comprising said shell (2), a cannon (3) and a recovery device (2) for the shell, the shell being fired by the cannon (3) and recovered by means of the recovery device (2), the cannon being arranged at a distance from the recovery device (2) which comprises an inlet (5) to a first braking block (9) formed by a first solid damping material, said recovery device being intended to recover the shell (1), said shell being equipped with means (16, 24) to ensure a reduction in lift and an increase in drag.

2. A recovery system according to Claim 1, wherein the damping material of the first block (9) is formed by foam of a density selected according to its shell damping capacity.

3. A recovery system according to Claims 1 or 2, wherein the means to ensure a reduction in lift and an increase in drag are formed by an organ (16) which is a plug (16) screwed in place of the nose cone (25) of the shell, such plug comprising a threaded part (19) prolonged by a cylindrical part (20) with a diameter (D3) less than or equal to the diameter (D2) of the body (26) of the shell, the cylindrical part (20) ending with a plane front face (21).

4. A recovery system according to one of Claims 1 to 3, wherein it comprises at least one obstacle (14) arranged on the trajectory (33) of the shell (1), to the fore of the inlet (5) to the recovery device.

5. A recovery system according to one of Claims 1 to 4, wherein it incorporates a set of speed sensors (15) linked with an electronic module (12) to record and process the data determining the deceleration of the shell (1) as it passes through the first block (9).

6. A recovery system according to one of Claims 1 to 5, wherein it comprises a pipe (8) inside which is the first receiving block (9).

7. A recovery system according to Claim 6, wherein it comprises at least two pipes that are axially aligned and joined to one another by joining means.

8. A recovery system according to Claim 7, wherein each pipe (46c) is made in the form of two half-shells (42, 43) that are symmetrical with respect to a diametral plane and that can be opened.

9. A recovery system according to one of Claims 6 to 8, wherein the first block is formed by a stack of identical discs (61) made of the damping material.

10. A recovery system according to one of Claims 6 to 9, wherein it comprises a second block (10) formed by a solid damping material and arranged opposite the outlet (6) of the pipe (8), the first block (9) being of a predetermined length (L1) intended to brake the shell (1), the second block (10) of a predetermined length (L3) being intended to stop the shell (1).

11. A process to recover a test shell (1) that implements a recovery system for a test shell according to one of the above Claims, system comprising said shell, a cannon (3) and a recovery device (2), the shell being fired by the cannon (3) and recovered by means of the recovery device (2), process comprising steps as follow:
- the recovery device (2) is positioned facing and at a distance from a cannon (3),
- the recovery device (2) is equipped with a first block (9) to brake the shell (1) made of a solid damping material with a predetermined damping capacity and predetermined damping distance,
- the shell enclosing the test module is equipped with means (16, 24) to ensure a reduction in lift and in increase in drag,
- the shell (1) is fired by the cannon,
- the shell (1) is recovered after being stopped in the recovery device (2).

12. A recovery process according to Claim 11, wherein when the recovery device is equipped:
- a first block is made by stacking at least two identical discs made of the damping material;
- the first block is installed inside a pipe of the recovery device.

13. A recovery process according to Claim 12, wherein, after firing, the discs are removed from the pipe and replaced by new ones, such removal and replacement of the discs being performed in a single operation by axially pushing the used discs through the tube by means of the new discs.
